# EUROPÄISCHE PATENTSCHRIFT

(11) **EP 1 205 006 B1**
(45) Veröffentlichungstag und Bekanntmachung des Hinweises auf die Patenterteilung: **31.01.2007**
(21) Anmeldenummer: 00949855.1
(22) Anmeldetag: 19.07.2000
(51) Int. Cl.: H01P 5/107

(54) **ÜBERGANG VON EINEM HOHLLEITER AUF EINE STREIFENLEITUNG**
TRANSITION FROM A WAVEGUIDE TO A MICROSTRIP
TRANSITION ENTRE UN GUIDE D'ONDES ET UNE MICROBANDE

(30) Priorität: 22.07.1999 DE 19934351
(43) Veröffentlichungstag der Anmeldung: 15.05.2002
(73) Patentinhaber: Marconi Communications GmbH, 71520 Backnang (DE)
(72) Erfinder: LENZ, Sigmund, D-71546 Aspach (DE); STROUHAL, Achim, D-71540 Murrhardt (DE); MARTIN, Siegbert, D-71570 Oppenweiler (DE)
(74) Vertreter: Pellkofer, Dieter
(86) Internationale Anmeldenummer: PCT/IB2000/001140
(87) Internationale Veröffentlichungsnummer: WO 2001/008252

(56) Entgegenhaltungen:
- EP-A- 0 920 071
- WO-A-92/19020
- WO-A-94/02970
- US-A- 5 867 073

## Beschreibung

### Stand der Technik

Die vorliegende Erfindung betrifft einen Übergang von einem Hohlleiter auf eine Streifenleitung, wobei die auf einem Substrat verlaufende Streifenleitung durch eine Öffnung in den Hohlleiter hineinragt und eine zu der Streifenleitung gehörende Masseleitung mit der Hohlleiterwandung kontaktiert ist.

Ein derartiger Übergang von einem Hohlleiter auf eine Streifenleitung ist aus der US 5,202,648 bekannt. Dabei verläuft die Streifenleitung auf der Oberseite des Substrats, und die zugehörige Masseleitung besteht aus einer auf der gegenüberliegenden Substratseite aufgebrachten leitenden Fläche, die mit der Hohlleiterwandung kontaktiert ist. Eine Schwachstelle derartig ausgeführter Übergänge zwischen einem Hohlleiter und einer Streifenleitung ist eine oft zu geringe Reflexionsdämpfung und auch eine zu hohe Durchgangsdämpfung.

In EP-A2-0 920 071 (D1) ist ein Übergang von einem Wellenleiter auf eine Streifenleitung beschrieben, der in einem Mehrlagensubstrat ausgebildet ist. Der Übergang kann in ein hermetisch abgeschlossenes Gehäuse eingeschlossen sein, das eine Metallbasis, einen ersten Teil des Mehrlagensubstrats, einen Metallring und eine Metallabdeckung umfasst. Das Mehrlagensubstrat weist wenigstens eine erste und eine zweite dielektrische Schicht auf, zwischen denen eine erste leitende Schicht angeordnet ist. Das Mehrlagensubstrat beinhaltet weiterhin den Wellenleiter. Die Wände des Wellenleiters sind mit einem elektromagnetisch reflektierenden Material beschichtet, so dass sich Signale durch Reflexion durch den Wellenleiter zu der ersten dielektrischen Schicht ausbreiten können. Wenigstens in der ersten dielektrischen Schicht sind Durchkontaktierungen so angeordnet, dass sie einen näherungsweisen Umriss um einen hervorstehenden Bereich der ersten dielektrischen Schicht bilden. Sie bilden so eine Erweiterung des Wellenleiters, die Signale durch die erste dielektrische Schicht führt. Ein Streifenleiter ist auf einem zweiten, von dem ersten getrennten Teil des Mehrlagensubstrats auf der Oberseite der ersten dielektrischen Schicht angeordnet und mit einer T-förmigen Antenne, die über dem Wellenleiter und innerhalb der Wellenleitererweiterung angeordnet ist, verbunden.

Der Erfindung liegt die Aufgabe zugrunde, einen Übergang der eingangs genannten Art anzugeben, der eine möglichst hohe Reflexionsdämpfung und eine möglichst geringe Durchgangsdämpfung aufweist.

### Vorteile der Erfindung

Gemäß Anspruchs 1 besteht die zu der Streifenleitung gehörende Masseleitung aus mehreren im Substrat übereinander geschichteten Masseflächen, die alle mittels Durchkontaktierungen im Substrat miteinander kontaktiert sind. Die mehrlagige Masseleitung bewirkt eine günstigere Feldkonvertierung von der Streifenleitung auf den Hohlleiter, womit sich für den Übergang eine hohe Reflexionsdämpfung und eine geringe Durchgangsdämpfung einstellt.

Vorteilhafte Weiterbildungen der Erfindung gehen aus den Unteransprüchen hervor.

Dadurch, daß an dem als Antenne wirkenden, in den Hohlleiter hineinragenden Ende der Streifenleitung eine Durchplattierung im Substrat vorgesehen ist, wird der Übergang breitbandiger.

Um eine gute Kontaktierung zwischen der Masseleitung und der Hohlleiterwandung herstellen zu können, ist es zweckmäßig, daß auf dem Substrat zu beiden Seiten neben der Streifenleitung Masseflächen aufgebracht sind und daß diese Masseflächen über Durchkontaktierungen mit den anderen im Substrat übereinander geschichteten Masseflächen kontaktiert sind. Vorteilhafterweise wird das Substrat mit mindestens einer Schraube auf einer Auflage an der Hohlleiterwand fixiert, wobei die Schraube durch die Massefläche hindurchgeführt ist und zwischen diesen und der Auflage einen elektrischen Kontakt herstellt.

Eine geringe Durchgangsdämpfung erreicht man dadurch, daß die mindestens eine Schraube mit ihrem Kopf auf einer der seitlichen neben der Streifenleitung auf der Substratoberseite aufgebrachten Masseflächen aufliegt und daß zwischen dem Schraubenkopf und der Massenfläche eine leitendes Band eingeklemmt ist, das mit der Hohlleiterwand verbunden ist. Alternativ dazu kann zwischen mindestens einer der beiden seitlich der Streifenleitung befindlichen Masseflächen und einem über die Masseflächen hinausragenden Vorsprung der Hohlleiterwandung mindestens ein leitender elastischer Körper eingesetzt sein. Außerdem kann zwischen dem Kopf der mindestens einen Schraube und dem Vorsprung der Hohlleiterwandung ein leitender elastischer Körper eingepreßt werden.

### Zeichnung

Anhand mehrerer in der Zeichnung dargestellter Ausführungsbeispiele wird nachfolgend die Erfindung näher erläutert. Es zeigen:
Figur 1 ein perspektivische Darstellung eines Übergangs von einem Hohlleiter auf eine Streifenleitung,
Figur 2 einen Längsschnitt A-A durch den Übergang und
Figur 3 einen Querschnitt B-B durch den Übergang.

### Beschreibung von Ausführungsbeispielen

Wie der perspektivischen Prinzipskizze in Figur 1 zu entnehmen ist, verläuft auf einem Mehrlagen-Substrat 1 (Multi-Layer-Substrate) eine Streifenleitung 2. In einer Seitenwand eines Hohlleiters 3 befindet sich eine Öffnung 4, durch die eine am Substrat 1 befindliche Zunge 5 in den Hohlleiter 3 hineinragt. Das auf der Zunge 5 verlaufende Ende der Streifenleitung 2 wirkt als Antenne 6 zur Ankopplung des Hohlleiterfeldes an die Streifenleitung bzw. umgekehrt.

Wie in den Figuren 2 und 3 detaillierter dargestellt, sind auf der Substratoberseite neben der Streifenleitung 2 zwei Masseflächen 7 und 8 aufgebracht, und zusätzlich sind innerhalb des Mehrlagen-Substrats mehrere Masseflächen übereinandergeschichtet, die alle das gleiche Massepotential haben. Der in der Figur 3 dargestellte Querschnitt B-B durch den Hohlleiter 3 in das Substrat 1 zeigt die mehrlagigen Masseflächen 9 innerhalb des Substrats 1.

Der in der Figur 2 dargestellte Längsschnitt A-A zeigt die beiden symmetrischen Masseflächen 7 und 8 zu beiden Seiten der Streifenleitung 2. Diese Masseflächen 7 und 8 auf der Substratoberseite sind mit den anderen innerhalb des Substrats 1 übereinander geschichteten Masseflächen 9 durch mehrere Durchkontaktierungen 10 elektrisch leitend verbunden. Die orte und Abstände der Durchkontaktierungen 10 sind so gewählt, daß eine Feldausbreitung in die Zwischenräume zwischen den Masseflächen des mehrlagigen Substrats 1 verhindert wird. Denn dadurch könnte die Funktion von in den einzelnen Substratlagen angeordneten Schaltungen gestört werden.

Die Masseflächen 9 des Substrats 1 ragen vorzugsweise um einige zehntel Millimeter in den Hohlleiter 3 hinein, um die Lagetoleranz des Substrats 1 gegenüber dem Hohlleiter 3 zu erhöhen. Die Feldkonfiguration unter der Streifenleitung 2 im Hohlleiter 3 hängt eng mit der Lage der Masseflächen 9 zusammen. Wird nun die Lage des Substrats 1 leicht verändert, so bleibt aufgrund der Lagetoleranz der Masseflächen 9 das Feld unverändert. Bei einer Betriebsfrequenz von z.B. 10 GHz ist eine Eindringtiefe der Masseflächen 9 in den Hohlleiter 3 von 0,5 - 1,0 mm sinnvoll.

Das mehrlagige Substrat 1 bildet eine größere virtuelle Masse, wodurch eine Feldkonfiguration entsteht, die besser in eine Hohlleiterwelle überführt wird. Das Feld wird nämlich durch die größere Ausdehnung der Masse (wegen der vielen übereinandergestapelten Masseflächen) in Richtung der Breitseite des Hohlleiters 3 intensiver in eine Feldkomponente des Grundwellentyps des Hohlleiters geformt.

Den Figuren 2 und 3 ist zu entnehmen, daß am Ende der auf der Substrat-Zunge 5 verlaufenden Antenne 6 der Streifenleitung 2 eine Durchplattierung 11 vorgesehen ist. Diese Durchplattierung 11 am Ende der Antenne 6 der Streifenleitung führt zu einer Verbreiterung des Frequenzbandes des Überganges vom Hohlleiter 3 auf die Streifenleitung 2. Durch den dickeren Aufbau des Substrats 1 vergrößert sich auch die Durchkontaktierung 11 am Ende der Antenne 6, was zu einer günstigeren Konversion des Streifenleitungsfeldes in das Hohlleiterfeld beiträgt.

Das Substrat 1 ist mittels mindestens einer Schraube - in dem dargestellten Ausführungsbeispiel in Figur 2 sind es zwei Schrauben 12 und 13 - auf einer unterhalb der Öffnung 4 von der Hohlleiterwandung ausgehenden Auflage 14 fixiert. Dabei liegen die Schrauben 12 und 13 mit ihren Köpfen auf den seitlich neben der Streifenleitung 2 aufgebrachten Masseflächen 7 und 8 auf und stellen somit zwischen den Masseflächen 7 und B und den übereinander geschichteten Masseflächen 9 im Substrat 1 und der Hohlleiterwandung 14 einen elektrischen Kontakt her. Dadurch, daß zusätzlich ein Kontakt zwischen den auf der Oberseite des Substrats 1 aufgebrachten Masseleitungen 7 und 8 und der Hohlleiterwandung hergestellt wird, wird die Durchgangsdämpfung des Überganges verringert. Diese Kontaktierung kann, wie in Figur 2 dargestellt, mittels leitender Bänder 15 und 16 erfolgen, die an einem Ende zwischen den Köpfen der Schrauben 12 und 13 und den leitenden Flächen 7 und 8 und an ihrem anderen Ende in der Trennebene 17 des aus zwei Halbschalen bestehenden Hohlleiters 3 eingeklemmt werden.

Eine andere Variante für die Kontaktierung der Massenflächen 7, 8 und Schrauben 12, 13 mit der Hohlleiterwandung zeigt die Figur 3. Hier weist der Hohlleiter 3 oberhalb seiner Öffnung 4 einen Wandvorsprung 18 auf, der über die Masseflächen 7 und 8 auf der Oberseite des Substrats 1 hinausragt. Zwischen den Masseflächen 7 und 8 auf der Substratoberseite und dem wandvorsprung 18 sind ein oder mehrere leitende elastische Körper 19 eingeklemmt. Auch können zwischen den Köpfen der Schrauben 12 und 13 und dem Wandvorsprung 18 ein oder mehrere leitende elastische Körper 20 eingepreßt werden.

## Patentansprüche

1. Übergang von einem Hohlleiter auf eine Streifenleitung, wobei die auf einem Substrat (1) verlaufende Streifenleitung (2) durch eine Öffnung (4) in den Hohlleiter (3) hineinragt und eine zu der Streifenleitung (2) gehörende Masseleitung (7, 8, 9) mit der Hohlleiterwandung kontaktiert ist, **dadurch gekennzeichnet, daß** die Masseleitung aus mehreren im Substrat (2) übereinander geschichteten Masseflächen (7, 8, 9) besteht, die alle mittels Durchkontaktierungen im Substrat (2) miteinander kontaktiert sind.

2. Übergang nach Anspruch 1, **dadurch gekennzeichnet, daß** an dem als Antenne (6) wirkenden, in den Hohlleiter (3) hineinragenden Ende der Streifenleitung (2) eine Durchplattierung (11) im Substrat (2, 5) vorgesehen ist.

3. Übergang nach Anspruch 1, **dadurch gekennzeichnet, daß** auf dem Substrat (1), zu beiden Seiten neben der Streifenleitung (2) Masseflächen (7, 8) aufgebracht sind und daß diese Masseflächen (7, 8) über Durchkontaktierungen (10) mit den anderen im Substrat (1) übereinandergeschichteten Masseflächen (9) kontaktiert sind.

4. Übergang nach Anspruch 1, **dadurch gekennzeichnet, daß** das Substrat (1) mit mindestens einer Schraube (12, 13) auf einer Auflage (14) an der Hohlleiterwandung fixiert ist und daß die Schraube (12, 13) durch die Masseflächen (7, 8, 9) hindurchgeführt ist und zwischen diesen und der Auflage (14) einen elektrischen Kontakt herstellt.

5. Übergang nach den Ansprüchen 3 und 4, **dadurch gekennzeichnet, daß** die mindestens eine Schraube (12, 13) mit ihrem Kopf auf einer der seitlich neben der Streifenleitung (2) auf der Substratoberseite aufgebrachten Masseflächen (7, 8) aufliegt und daß zwischen dem Schraubenkopf und der Massefläche (7, 8) ein leitendes Band (15, 16) eingeklemmt ist, das mit der Hohlleiterwand verbunden ist.

6. Übergang nach Anspruch 3, **dadurch gekennzeichnet, daß** zwischen mindestens einer zu beiden Seiten der Streifenleitung (2) befindlichen Masseflächen (7, 8) auf der Substratoberseite und einem über diese Massefläche (7, 8) hinausragenden Vorsprung (18) der Hohlleiterwandung mindestens ein leitender elastischer Körper (19) eingesetzt ist.

7. Übergang nach den Ansprüchen 4 und 6, **dadurch gekennzeichnet, daß** zwischen dem Kopf der mindestens einen Schraube (12, 13) und dem Vorsprung (18) der Hohlleiterwandung ein leitender elastischer Körper (20) eingesetzt ist.

## Claims

1. A transition from a waveguide to a microstrip, wherein the microstrip (2) extending on a substrate (1) projects through an opening (4) into the waveguide (3) and a ground line (7, 8, 9) belonging to the microstrip (2) has contact with the waveguide wall, **characterized in that** the ground line consists of a plurality of ground surfaces (7, 8, 9) superimposed on one another in the substrate (2) which all contact one another by means of through contacts in the substrate (2).

2. A transition in accordance with claim 1, **characterized in that** a throughplating (11) is provided in the substrate (2, 5) at the end of the microstrip (2) projecting into the waveguide (3) and acting as an antenna (6).

3. A transition in accordance with claim 1, **characterized in that** ground surfaces (7, 8) are applied to the substrate (1) at both sides next to the microstrip (2), and **in that** these ground surfaces (7, 8) come into contact with the other ground surfaces (9) superimposed on one another in the substrate (1) via through contacts (10).

4. A transition in accordance with claim 1, **characterized in that** the substrate (1) is fixed on a support (14) at the waveguide wall by at least one screw (12, 13), and **in that** the screw (12, 13) is guided through the ground surfaces (7, 8, 9) and makes an electrical contact between these and the support (14).

5. A transition in accordance with claims 3 and 4, **characterized in that** the at least one screw (12, 13) lies with its head on one of the ground surfaces (7, 8) applied to the upper substrate side to the side next to the microstrip (2), and **in that** a conductive ribbon (15, 16), which is connected to the waveguide wall, is clamped between the screw head and the ground surface (7, 8).

6. A transition in accordance with claim 3, **characterized in that** at least one conductive elastic body (19) is inserted between at least one ground surface (7, 8) located at both sides of the microstrip (2) on the upper substrate side and a projection (18) of the waveguide wall projecting beyond this ground surface (7, 8).

7. A transition in accordance with claims 4 and 6, **characterized in that** a conductive elastic body (20) is inserted between the head of the at least one screw (12, 13) and the projection (18) of the waveguide wall.

## Revendications

1. Transition entre un guide d'onde et un ruban conducteur, dans lequel le ruban conducteur (2) qui s'étend sur un substrat (1) pénètre dans le guide d'onde (3) via une ouverture (4), et une ligne de masse (7, 8, 9) appartenant au ruban conducteur (2) est en contact avec la paroi du guide d'onde, **caractérisée en ce que** la ligne de masse est constituée de plusieurs surfaces de masse (7, 8, 9) disposées en plusieurs couches les unes au-dessus des autres dans le substrat (2), qui sont mises en contact les unes avec les autres au moyen de contacts traversants dans le substrat (2).

2. Transition selon la revendication 1, **caractérisée en ce qu'**il est prévu un plaquage traversant (11) dans le substrat (2, 5), à l'extrémité du ruban conducteur (2) qui pénètre dans le guide d'onde (3) et qui fait office d'antenne (6).

3. Transition selon la revendication 1, **caractérisée en ce que** des surfaces de masse (7, 8) sont appliquées sur le substrat (1) des deux côtés à côté du ruban conducteur (2), et **en ce que** lesdites surfaces de masse (7) sont mises en contact avec les autres surfaces de masse (9) disposées en couches les unes au-dessus des autres dans le substrat (1) via des contacts traversants (10).

4. Transition selon la revendication 1, **caractérisée en ce que** le substrat (1) est fixé par au moins une vis (12, 13) sur un support (14) contre la paroi du guide d'onde, et **en ce que** la vis (12, 13) est menée à travers les surfaces de masse (7, 8, 9), et établit un contact électrique entre ces surfaces de masse et le support (14).

5. Transition selon les revendications 3 et 4, **caractérisée en ce que** ladite au moins une vis (12, 13) s'applique par sa tête contre l'une des surfaces de masse (7, 8) appliquée sur la face supérieure du substrat latéralement à côté du ruban conducteur (2), et **en ce qu'**une bande conductrice (15, 16), qui est reliée à la paroi du guide d'onde, est serrée entre la tête de vis et la surface de masse (7, 8).

6. Transition selon la revendication 3, **caractérisée en ce qu'**au moins un corps élastique conducteur (19) est inséré entre l'une au moins des surfaces de masse (7, 8) qui se trouvent des deux côtés du ruban conducteur (2) sur la face supérieure du substrat, et une saillie (18), qui dépasse au-dessus de cette surface de masse (7, 8), de la paroi du guide d'onde.

7. Transition selon les revendications 4 et 6, **caractérisé en ce qu'**un corps élastique conducteur (20) est inséré entre la tête de ladite au moins une vis (12, 13) et la saillie (18) de la paroi du guide d'onde.
